# EUROPÄISCHE PATENTSCHRIFT

(11) **EP 0 089 409 B1**
(45) Veröffentlichungstag und Bekanntmachung des Hinweises auf die Patenterteilung: **29.03.1989**
(21) Anmeldenummer: 82110803.2
(22) Anmeldetag: 23.11.1982
(51) Int. Cl.: F02D 17/02

(54) **Einrichtung zur Abschaltung der Kraftstoffzufuhr zu einem Verbrennungsmotor**
Fuel cut-off control system in an internal-combustion engine
Système de coupure d'alimentation en carburant dans un moteur à combustion interne

(30) Priorität: 18.03.1982 DE 3209839
(43) Veröffentlichungstag der Anmeldung: 28.09.1983
(73) Patentinhaber: VDO Adolf Schindling AG, D-60487 Frankfurt (DE)
(72) Erfinder: Collonia, Harald, D-6246 Glashütten (DE)
(74) Vertreter: Könekamp, Herbert, Dipl.-Ing.

(56) Entgegenhaltungen:
- FR-A- 2 025 516
- GB-A- 2 069 180
- US-A- 3 868 933
- US-A- 3 906 909
- ATZ AUTOMOBILTECHNISCHE ZEITSCHRIFT, Band 83, Nr. 5, Mai 1981, Seiten 219-222, Schwäbisch Gmünd, DE.G.R. HÄRTEL: "Neues Gemischbildungssystem für Ottomotoren"

## Beschreibung

Die Erfindung bezieht sich auf eine Einrichtung zur Abschaltung der Kraftstoffzufuhr zu einem Verbrennungsmotor - insbesondere mit Einspritzpumpe im Schubbetrieb eines Kraftfahrzeugs - mit einem in Abhängigkeit von dem Drehzahlabfall des Verbrennungsmotors gesteuerten Abschaltorgan, insbesondere einem Magnetventil, eines Schubabschaltungssystems zum Ab- und Wiedereinschalten der Kraftstoffzufuhr, wobei das Signal zur Abschaltung der Kraftstoffzufuhr von dem Schubabschaltungssystem geliefert wird.

Bei einer derartigen bekannten Einrichtung (US-A-3 906 909) wird die Kraftstoffzufuhr zu einem Verbrennungsmotor abgestellt, wenn ein in Abhängigkeit von dem Fahrpedal (Gaspedal) gesteuerter Leerlaufkontakt des Schubabschaltungssystems bei schiebendem Fahrzeug betätigt ist und dabei die Drehzahl des Motors eine vorgegebene Schwelle überschreitet. Dadurch wird eine Kraftstoffeinsparung erzielt, da der Verbrennungsmotor bei schiebendem Fahrzeug keine Arbeit zu erzeugen hat, sondern eher ein Bremsmoment auf das Fahrzeug ausüben soll.

Liegt die Drehzahl des Motors unter der vorgegebenen Schwelle wird der Verbrennungsmotor erneut mit Kraftstoff versorgt, um zu vermeiden, daß der Motor wegen mangelnden zündfähigen Gemischs bei weiterem Drehzahlabfall bis unterhalb der Leerlaufdrehzahl abstirbt.

Es ist des weiteren eine derartige Einrichtung bekannt (US-A-3 868 933), bei der bei einer ersten Drehzahlschwelle die Kraftstoffzufuhr zum Verbrennungsmotor abgestellt wird, wenn Schubbetrieb vorliegt, und bei einer zweiten, bei einer niedrigeren Drehzahl liegenden Wiedereinschaltschwelle die Kraftstoffzufuhr wieder aufgenommen wird. Die Wiedereinschaltschwelle liegt in jedem Fall höher als die Leerlaufdrehzahl, da infolge des Totzeit-Verhaltens der Verbrennungsmaschine diese erst einige Zeit nach Einspeisung eines zündfähigen Gemischs Leistung erzeugt.

Die erwünschte Kraftstoffersparnis ist nun um so größer, je niedriger die Wiedereinschaltschwelle liegt, d. h. je dichter die Wiedereinschalt-Drehzahl an die Leerlaufdrehzahl herangerückt werden kann.

Die Differenz zwischen der Leerlaufdrehzahl und der bei den bekannten Einrichtungen zur Schubschaltung einzuhaltenden Wiedereinschaltschwelle ist um so geringer, je langsamer die Drehzahl im Schubbetrieb abfällt. Um die Wiedereinschalt-Drehzahl in zulässiger Weise möglichst dicht an die Leerlaufdrehzahl heranzurücken, gehört eine sogenannte adaptive Schubabschaltung zum Stand der Technik, welche die Geschwindigkeit des Drehzahlabfalls berücksichtigt (GB-A-2 069 180). Dies kann durch einen Differentialanteil des Zeltverhaltens in einem Übertragungsglied zwischen dem Drehzahlgeber und dem Stellglied verwirklicht werden, welches den Kraftstoff zu- und abschaltet. Dieses Zeitglied muß auf die Charakteristik des Verbrennungsmotors abgestimmt werden, um einerseits eine optimale Herabsetzung der Wiedereinschaltschwelle in Abhängigkeit von der Geschwindigkeit des Drehzahlabfalls zu erreichen, andererseits aber sicherzustellen, daß auch bei ungünstigen Toleranzgrenzen von Wiedereinschalt-Drehzahl und Leerlaufdrehzahl ein Sicherheitsabstand bestehen bleibt, d. h. die Leerlaufdrehzahl in keinem Fall unterschritten wird.

Diese Einrichtung ist insbesondere wegen des differenzierenden Zeitglieds und dessen Einstellung verhältnismäßig aufwendig. Trotzdem wird noch überflüssiger Kraftstoff verbraucht, da die Einrichtung in jedem Fall bei einer Drehzahl in einem Sicherheitsabstand zu der Leerlaufdrehzahl die Kraftstoffzufuhr wieder einschaltet.

Zur Kraftstoffeinsparung ist weiterhin ein Leerlaufregelsystem bekannt (DE-A-3 039 435), das ein elektromagnetisches Stellglied aufweist, um einen Schieber in einem Bypass zur Drosselklappe des Verbrennungsmotors zu betätigen. Während des Startbetriebs und während des normalen Fahrbetriebs, wenn das Gaspedal betätigt ist, befindet sich der Schieber in einer den Bypass öffnenden bzw. mittleren Stellung, während des Schubbetriebs jedoch, wenn das Gaspedal in seiner Ruhestellung ist und der Motor oberhalb der Leerlaufdrehzahl dreht, ist der Schieber in einer den Bypass nahezu schließenden Stellung. Das Leerlaufregelsystem bewirkt, daß eine vorgegebene, möglichst niedrige Leerlaufdrehzahl, bei der die Verbrennungsmaschine noch gleichmäßig ("rund") läuft, unabhängig von Störgrößen wie Temperaturen des Verbrennungsmotors und der Ansaugluft gehalten wird. Das bekannte Leerlaufregelsystem ist zur optimalen Regelung des Verbrennungsmotors unter Berücksichtigung des dynamischen Verhaltens als PID-Regler mit proportionalen integralen und differentialen Zeitanteil aufgebaut. Die Anteile des Zeitverhaltens müssen dabei auf das dynamische Verhalten des Verbrennungsmotors abgestimmt werden.

Das Leerlaufregelsystem bewirkt eine Kraftstoffersparnis im Leerlaufbetrieb, also insbesondere im Stadtzyklus. Es bewirkt aber keine gänzliche Abschaltung der Kraftstoffzufuhr, wenn die Drehzahl des Verbrennungsmotors unter eine vorgegebene Abschalt-Drehzahl fällt.

Zu der vorliegenden Erfindung gehört die Aufgabe, eine Einrichtung zur Abschaltung der Kraftstoffzufuhr zu einem Verbrennungsmotor derart weiter zu verbessern, daß bei Herabsetzung des Aufwands für die Abschaltungseinrichtung die Kraftstoffersparnis verbessert wird, indem der Abstand zwischen der Wiedereinschalt-Drehzal und der LeerlaufDrehzahl durch Ausnutzen des Abfangverhalens des Leerlaufregelsystems minimiert wird. Darüber hinaus sollen aufwendige Einstellarbeiten bei einer Abstimmung der Einrichtung auf das dynamische Verhalten des Verbrennungs motors eingespart werden.

Diese Aufgabe wird erfindungsgemäß dadurch gelöst, daß das Abschaltorgan mit einem Ausgang eines Leerlaufregelsystems der Brennkraftmaschine verbunden ist, dessen Zeitverhalten einen Differentialanteil aufweist, derart, daß die im Schubbetrieb abgeschaltete Kraftstoffzufuhr bei Erhöhung der Leerlaufdrehzahl durch den Leerlaufregler selbsttätig wieder eingeschaltet wird.

Erfindungsgemäß wird also in verblüffend einfacher Weise das Leerlaufregelsystem zugleich bei der Schubabschaltung zur Wiedereinschaltung der Kraftstoffzufuhr eingesetzt, indem ein Ausgang des Leerlaufregelsystems mit dem die Kraftstoffzufuhr ein- oder ausschaltenden Abschaltorgan (Magnetventil) verbunden ist, und das Leerlaufregelsystem in üblicher Weise mit einem Schieber in einem Steuerschlitz des Bypasses zu einer Drosselklappe verbunden ist. Durch Verwendung eines Leerlaufregelsystems mit einem Differentialanteil des Zeitverhaltens wird zugleich in überraschend einfacher Weise die Schubabschaltung an das dynamische Verhalten des Verbrennungsmotors angepaßt. Es hat sich nämlich herausgestellt, daß sowohl für die Schubabschaltung als auch für die Drehzahlregelung von dem gleichen Zeitverhalten des Verbrennungsmotors als Regelstrecke ausgegangen werden kann, obwohl die Stellgrößen an verschiedenen Stellen eingreifen.

Besonders vorteilhaft ist bei der erfindungsgemäßen Einrichtung, daß - abgesehen von dem geringen Zusatzaufwand für die Schubabschaltung, wenn für ein Kraftfahrzeug eine Leerlaufregelung vorgesehen ist, und von der Einsparung einer gesonderten Einjustierung der Schubabschaltung - zwischen dem Regel bereich der Schubabschaltung und dem Regel bereich der Leerlaufdrehzahl kein Toleranzabstand oder Toleranzband der Drehzahl eingehalten werden muß. Die Kraftstoffersparnis läßt sich dadurch optimieren.

In besonders vorteilhafter Weise werden Leerlaufdrehzahl-Regelsysteme eingesetzt, die nach Anspruch 2 ein PID-Verhalten aufweisen und die nach Anspruch 3 in konventioneller Weise den Durchfluß in einem Bypass zu der Drosselklappe steuern.

Ein Ausführungsbeispiel der erfindungsgemäßen Einrichtung zur Abschaltung der Kraftstoffzufuhr in Kombination mit einem Leerlaufdrehzahl-Regelsystem wird im folgenden anhand eines vereinfachten Blockschaltbildes beschrieben.

In der Zeichnung ist allgemein mit 1 ein Leerlaufregler bezeichnet, dessen erster Ausgang über eine Leitung 2 mit einem elektromagnetischen Stellglied 3 in Verbindung steht. Das elektromagnetische Stellglied verstellt einen Schieber 4 in einem Steuerschlitz 5 eines Bypasses 6, der eine Drosselklappe 7 in einem Ansaugrohr 8 überbrückt.

Der Leerlaufregler weist einen durch einen Leerlaufkontakt 9 des Schubabschaltungssystems umschaltbaren Soll wertgeber 10 für die Führungsgröße w der Drehzahl auf. Die Führungsgröße wird an einer Vergleichsstelle 11 mit einer von einem Drehzahlgeber 12 des Schubabschaltungssystems abgegebenen Regel größe x verglichen, und es wird die Regelabweichung x_{w} gebildet. Der Leerlaufkontakt steht mit dem Gemischerzeuger bzw. dem Fahrpedal in Verbindung, um die Leerlaufstellung anzuzeigen. Er schaltet die Führungsgröße in üblicher Weise in Abhängigkeit davon um, ob das Fahrpedal betätigt wird oder nicht.

Von der Vergleichsstelle 11 führt der Signalfluß weiter zu einem Verstärker mit Zeitglied 13, weiches PID-Verhalten aufweist. Das Zeitglied ist an das dynamische Verhalten der Verbrennungsmaschine in üblicher Weise angepaßt, die geregelt werden soll.

Ein zweiter Ausgang des Leerllaufreglers ist über eine Leitung 14 mit einem Magnetventil 15 eines Schubabschaltungssystem verbunden, welches in eine Kraftstoffleitung 16 eingeschaltet ist.

Das in der Schaltungsanordnung verwendete Leeraufregelsystem arbeitet in konventioneller Weise, d. h., während des Startbetriebs und während des normalen Fahrbetriebs, wenn sich der Leerlaufkontakt 9 in seiner gezeichneten Stellung befindet, befindet sich der Schieber 4 in einer den Bypass 6 öffnen den Stellung, und während des Schubbetriebs, wenn die Drehzahl oberhalb der Leerlaufdrehzahl liegt und der Leerlaufkontakt 9 geschlossen ist, ist er in einem den Bypass 6 schließenden Sinne angesteuert. Gleichzeitig wird das Leerlaufregelsystem aber auch zur Schubabschaltung durch Betätigung des Magnetventils 15 wirksam. Das Magnetventil 15 ist im Startbetrieb und während des normalen Fahrbetriebis geöffnet, da andernfalls der Motor nicht arbeiten könnte, und während des Schubbetriebs geschlossen. Durch das Leerlaufregelsystem wird die Kraftstoffzufuhr jedesmal dann selbsttätig eingeschaltet wenn er in sonst üblicher Weise den Schieber in dem Steuerschlitz zur Erhöhung der Leerlaufdrehzahl verändert. Dies geschieht infolge des Differentialanteils des Zeitglieds bei schnellem Drehzahlabfall bereits bei Unterschreiten einer verhältnismäßig hohen Drehzahlschwelle, während bei langsamem Ausrollen die Kraftstoffzufuhr bis zum Erreichen der Leerlaufdrehzahl abgestellt bleibt.

Durch die Verwendung eines üblichen Leerlaufreglers wird also zugleich eine adaptive Schubabschaltung bewirkt, deren Schaltschwellen optimal an diejenigen der Leerlaufregelung herangerückt sind, da sie mit diesen unter Vermeidung eines sonst erforderlichen Sicherheitsabstandes übereinstimmen.

## Patentansprüche

1. Einrichtung zur Abschaltung der Kraftstoffzufuhr zu einer Brennkraftmaschine - insbesondere mit Einspritzpumpe im Schubbetrieb eines Kraftfahrzeugs - mit einem in Abhängigkeit von dem Drehzahlabfall des Verbrennungsmotors gesteuerten Abschaltorgan (15, 16), insbesondere einem Magnetventil, eines Schubabschaltungssystems zum Ab- und Wiedereinschalten der Kraftstoffzufuhr, wobei das Signal zur Abschaltung der Kraftstoffzufuhr von dem Schubabschaltungssystem geliefert wird, dadurch gekennzeichnet, daß das Abschaltorgan (15, 16) mit einem Ausgang (Leitung 14) eines Leerlaufreglersystems (1, 3 bis 6) der Brennkraftmaschine verbunden ist, dessen Zeitverhalten einen Differentialanteil aufweist, derart, daß die im Schubbetrieb abgeschaltete Kraftstoffzufuhr bei Erhöhung der Leerlaufdrehzahl durch den Leerlaufregler (1) selbsttätig wieder eingeschaltet wird.

2. Einrichtung nach Anspruch 1, gekennzeichnet durch die Verwendung eines auf die Charakteristik des Verbrennungsmotors abgestimmten Leerlaufreglers (1) mit Proportional-, Integral- und Differentialanteil (Zeitglied 13) seines Zeitverhaltens.

3. Einrichtung nach Anspruch 1 oder 2, dadurch gekennzeichnet, daß an den Ausgang (Leitung 2) des Leerlaufreglers (1) ein elektromagnetisches Stellglied (3) angeschlossen ist, welches einen Schieber (4) in einem Steuerschlitz (5) eines Bypasses (6) zu einer Drosselklappe (7) verstellt.

## Claims

1. Fuel cut-off control system in an internal combustion engine - in particular with an injection pump in the thrust operation of a motor vehicle - with a cut-off organ (15, 16), in particular a solenoid valve, controlled as a function of the drop in speed of the combustion engine, for cutting off and reinstating the fuel supply, characterised in that the cut-off organ (15, 16) is connected to an output (line 14) of an idling control system (1, 3 to 6) of the internal combustion engine, the time response of which has a differential portion such that the fuel supply cut off in thrust operation is automatically switched on again when the idling speed is increased by the idling regulator (1).

2. System according to claim 1, characterised by the use of an idling regulator (1) which is matched to the characteristics of the combustion engine and has a proportional, integral and differential portion (time function element 13) to its time response.

3. System according to claim 1 or 2, characterised in that an electromagnetic actuator (3) which adjusts a slide (4) in a piston port (5) of a bypass (6) to a throttle valve (7) is connected to the output (line 2) of the idling regulator (1).

## Revendications

1. Dispositif de coupure de l'alimentation en carburant d'un moteur à combustion interne - notamment à pompe d'injection pendant le dérapage d'un véhicule automobile - comportant un organe de coupure (15, 16), en particulier une électro-valve, commandé en fonction de la diminution de vitesse du moteur et destiné à couper et rétablir l'alimentation en carburant, caractérisé par le fait que l'organe de coupure (15, 16) est relié à une sortie (conducteur 14) d'un ensemble (1, 3 à 6) de régulation du ralenti du moteur, dont le comportement dans le temps présente une composante différentielle, de façon que ledit ensemble de régulation (1) rétablisse automatiquement l'alimentation en carburant, coupée pendant le dérapage, quand la vitesse de ralenti augmente.

2. Dispositif selon la revendication 1, caractérisé par le fait que l'ensemble de régulation du ralenti (1) est adapté à la caractéristique du moteur, avec composantes Proportionnelle, Intégrale et Différentielle (circuit de temporisation 13) de son comportement dans le temps.

3. Dispositif selon l'une des revendications 1 ou 2, caractérisé par le fait que l'organe de réglage électromagnétique (3) est connecté à une sortie (conducteur 2) de l'ensemble de régulation de ralenti (1) et commande un tiroir (4) disposé dans une glissière (5) d'une dérivation (6) sur un papillon (7).
